# EUROPÄISCHE PATENTSCHRIFT

(11) **EP 2 312 212 B1**
(45) Veröffentlichungstag und Bekanntmachung des Hinweises auf die Patenterteilung: **11.12.2019**
(21) Anmeldenummer: 10186943.6
(22) Anmeldetag: 08.10.2010
(51) Int. Cl.: F23D 14/06, F23N 1/00

(54) **Gaskochstelle mit Zweikreis-Brenner**
Gas hotplate with dual circuit burner
Poste de cuisson au gaz doté d'un brûleur à deux circuits

(30) Priorität: 14.10.2009 EP 09290791
(43) Veröffentlichungstag der Anmeldung: 20.04.2011
(73) Patentinhaber: BSH Hausgeräte GmbH, 81739 München (DE)
(72) Erfinder: Clauss, Stéphane, 67140, Stotzheim (FR); Gulyaz, Erdogan, 67100, Strasbourg (FR); Kunze, Martina, 67000, Strasboug (FR)

(56) Entgegenhaltungen:
- WO-A2-2008/141916
- CH-A- 194 869
- DE-A1- 19 949 600
- JP-U- S5 636 929
- US-A- 2 781 779
- US-A1- 2001 041 316

## Beschreibung

Die Erfindung betrifft eine Gaskochstelle mit einem Gasbrenner, der einen Innenbrenner und mindestens einen Außenbrenner umfasst, und einer Gasversorgungseinheit nach dem Oberbegriff einer der unabhängigen Ansprüche 1 oder 6.

Der Gasbrenner der gattungsgemäßen Gaskochstelle weist einen Innenbrenner und einen Außenbrenner auf, die getrennt voneinander mit Gas versorgt werden. Derartige Gasbrenner werden auch als Zweikreis-Brenner bezeichnet. Eine Gasversorgungseinheit, die üblicherweise ein mechanisch oder ein elektrisch betätigbares Gasventil umfasst, steuert den Gasstrom zum Innenbrenner und zum Außenbrenner des Gasbrenners in Abhängigkeit von der Vorgabe durch eine Bedienperson mittels eines geeigneten Bedienelements. Als Bedienelement kommt beispielsweise ein mechanisch betätigbarer Drehknebel, aber auch eine elektronische Benutzerschnittstelle, beispielsweise ein Plus/Minus-Taster oder ein Touch-Slider in Betracht.

Im Vergleich zu herkömmlichen Gasbrennern mit nur einem Brennerring ist das Verhältnis zwischen der größtmöglichen Brennerleistung und der kleinstmöglichen Brennerleistung bei einem Zweikreis-Brenner wesentlich größer. Hierzu ist bei dem Zweikreis-Brenner ein erster Leistungsbereich mit geringer Brennerleistung definiert, in dem ausschließlich der Gasstrom zum Innenbrenner geöffnet ist. Üblicherweise kann innerhalb des ersten Leistungsbereichs der Gasstrom zum Innenbrenner zwischen einem Minimalwert und einem Maximalwert variiert werden.

In einem zweiten Leistungsbereich des Zweikreis-Brenners wird der Gasstrom zum Außenbrenner geöffnet. Innerhalb des zweiten Leistungsbereichs erfolgt das Einstellen der Brennerleistung üblicherweise dadurch, dass der Gasstrom zu dem Außenbrenner zwischen einem Minimalwert und einem Maximalwert variiert wird. Der Gasstrom zum Innenbrenner ist hierbei auf den Maximalwert eingestellt.

Aus der WO 2008/141916 A2 ist eine Gaskochstelle bekannt, die einen Gasbrenner aufweist, der einen Innenbrenner und einen Außenbrenner umfasst. Eine als Gashahn ausgebildete Gasversorgungseinheit ist dabei derart ausgeführt, dass in einem ersten Leistungsbereich des Gasbrenners der Gasstrom zu dem Innenbrenner zumindest zeitweise geöffnet ist und der Gasstrom zu dem Außenbrenner unterbrochen ist. In einem zweiten Leistungsbereich des Gasbrenners ist der Gasstrom sowohl zu dem Innenbrenner als auch zu dem Außenbrenner fortlaufend geöffnet und wird zum Einstellen der Brennerleistung zwischen einem Minimalwert und einem Maximalwert variiert.

Bei gattungsgemäßen Gaskochstellen des Standes der Technik kommt es beim Übergang von dem ersten Leistungsbereich zum zweiten Leistungsbereich des Gasbrenners zu einem Leistungssprung. Für die Bedienperson der Gaskochstelle erfolgt dieser Leistungssprung unerwartet, da er weder anhand der Auslenkung eines mechanischen Bedienelements, noch anhand der Schaltstufen einer elektronischen Benutzerschnittstelle nachvollziehbar oder vorhersehbar ist.

Der vorliegenden Erfindung liegt die Aufgabe zugrunde, eine gattungsgemäße Gaskochstelle zur Verfügung zu stellen, die einen möglichst kontinuierlichen Leistungsverlauf aufweist.

Eine erste erfindungsgemäße Lösung dieser Aufgabe sieht vor, dass die Gasversorgungseinheit derart ausgeführt ist, dass in dem zweiten Leistungsbereich des Gasbrenners zum Einstellen der Brennerleistung zusätzlich auch der Gasstrom zu dem Innenbrenner zwischen einem Minimalwert und einem Maximalwert variiert wird. Damit wird die Brennerleistung im zweiten Leistungsbereich sowohl über den Innenbrenner als auch über den Außenbrenner eingestellt. Dies ermöglicht eine besonders differenzierte Einstellung der Brennerleistung, insbesondere bei kleiner Brennerleistung innerhalb des zweiten Leistungsbereichs.

So ist bei der kleinsten Brennerleistung innerhalb des zweiten Leistungsbereichs der Gasstrom zu dem Innenbrenner kleiner als bei der größten Brennerleistung innerhalb des ersten Leistungsbereichs. Beispielsweise kann bei der kleinsten Brennerleistung innerhalb des zweiten Leistungsbereichs der Gasstrom zu dem Innenbrenner auf einen Minimalwert eingestellt sein. Wenn gleichzeitig der Gasstrom zu dem Außenbrenner ebenfalls auf einen Minimalwert eingestellt ist, ist die Gesamtleistung des Gasbrenners nur geringfügig höher als bei der größten Brennerleistung innerhalb des ersten Leistungsbereichs, wenn der Gasstrom zu dem Innenbrenner einen Maximalwert aufweist und der Gasstrom zu dem Außenbrenner unterbrochen ist.

Bei einer mittleren Brennerleistung innerhalb des zweiten Leistungsbereichs ist der Gasstrom zu dem Innenbrenner auf den Maximalwert eingestellt. Gleiches gilt für eine hohe Brennerleistung innerhalb des zweiten Leistungsbereichs. Die Einstellbarkeit des Gasstroms zu dem Innenbrenner wird innerhalb des zweiten Leistungsbereichs nur dazu benutzt, um die kleinste Brennerleistung innerhalb des zweiten Leistungsbereichs zu minimieren.

Zusätzlich kann die Gasversorgungseinheit derart ausgeführt sein, dass zumindest bei einer bestimmten Brennerleistung innerhalb des zweiten Leistungsbereichs des Gasbrenners, insbesondere bei der kleinsten Brennerleistung innerhalb des zweiten Leistungsbereichs, der Gasstrom zu dem Außenbrenner zeitlich getaktet ist. Durch Takten des Gasstroms lässt sich die über die Zeit gemittelte Gesamtleistung des Gasbrenners weiter reduzieren. Dies kann innerhalb des zweiten Leistungsbereichs des Gasbrenners dazu eingesetzt werden, um die Minimalleistung auf einen besonders kleinen Wert einzustellen.

Zum Einstellen der Brennerleistung innerhalb des zweiten Leistungsbereichs ist hierbei das Taktverhältnis zwischen Einschaltzeit und Ausschaltzeit des Gasstroms zum Außenbrenner variabel.

Die eingangs genannte Aufgabe wird erfindungsgemäß ebenfalls dadurch gelöst, dass die Gasversorgungseinheit derart ausgeführt ist, dass zumindest bei der kleinsten Brennerleistung innerhalb des zweiten Leistungsbereichs des Gasbrenners der Gasstrom zu dem Außenbrenner zeitlich getaktet ist. Die über die Zeit gemittelte Gesamtleistung des Gasbrenners kann durch das Takten des Außenbrenners auf besonders kleine Werte eingestellt werden. Der Innenbrenner brennt dabei kontinuierlich und kann auf einen konstanten Leistungswert eingestellt sein.

Bei einer mittleren und/oder bei einer hohen Brennerleistung innerhalb des zweiten Leistungsbereichs ist der Gasstrom zu dem Außenbrenner fortlaufend geöffnet. Ein Takten des Außenbrenners erfolgt damit nur bei kleinen Brennerleistungen innerhalb des zweiten Leistungsbereichs.

Zumindest bei der kleinsten Brennerleistung innerhalb des zweiten Leistungsbereichs ist der geöffnete Gasstrom zu dem Außenbrenner auf den Minimalwert eingestellt. Die niedrigste Leistungsstufe innerhalb des zweiten Leistungsbereichs des Gasbrenners sieht vor, dass der Gasstrom zu dem Außenbrenner getaktet ist und zudem auf den Minimalwert eingestellt ist. Durch Ändern des Taktverhältnisses zwischen Ein- und Ausschaltzeit des Außenbrenners kann dabei die Brennerleistung variiert werden. Die nächste Leistungsstufe sieht vor, dass der Außenbrenner kontinuierlich mit einem Minimalwert des Gasstroms brennt. Zur weiteren Steigerung der Leistungsabgabe kann der Gasstrom zum Außenbrenner schrittweise bis zu einem Maximalwert erhöht werden.

Innerhalb des zweiten Leistungsbereichs ist der Gasstrom zu dem Innenbrenner fortlaufend geöffnet. Die Flammen am Innenbrenner können dann beispielsweise zum Zünden des Außenbrenners dienen, wenn dieser im Taktbetrieb betrieben wird.

Innerhalb des zweiten Leistungsbereichs ist der geöffnete Gasstrom zu dem Innenbrenner auf einen konstanten Wert, vorzugsweise auf einen Maximalwert eingestellt. Die Leistungsregelung im zweiten Leistungsbereich erfolgt dann komplett mittels des Außenbrenners.

Zum Einstellen der Brennerleistung innerhalb des zweiten Leistungsbereichs ist das Taktverhältnis zwischen Einschaltzeit und Ausschaltzeit des Außenbrenners variabel. Die über die Zeit gemittelte Leistung des Brenners kann auf diese Weise eingestellt werden.

Bei beiden o. g. Lösungen der eingangs gestellten Aufgabe ist es vorteilhaft, wenn in dem ersten Leistungsbereich des Gasbrenners der geöffnete Gasstrom zu dem Innenbrenner zwischen einem Minimalwert und einem Maximalwert variiert wird. Im ersten Leistungsbereich erfolgt damit die Leistungseinstellung durch Einstellen der Flammengröße am Innenbrenner.

Alternativ oder zusätzlich kann die Gasversorgungseinheit derart ausgeführt sein, dass ein Niedrigleistungsbereich des Gasbrenners vorgesehen ist, in dem der Gasstrom zu dem Innenbrenner zeitlich getaktet ist und der Gasstrom zu dem Außenbrenner unterbrochen ist. Möglich ist es, den ersten Leistungsbereich des Gasbrenners als Niedrigleistungsbereich auszuführen. Die Leistungseinstellung erfolgt dann im ersten Leistungsbereich ausschließlich durch Änderung des Taktverhältnisses zwischen Einschaltzeit und Ausschaltzeit des Gasbrenners, während die Flammengröße während der Einschaltintervalle auf einen konstanten Wert eingestellt ist. Der Niedrigleistungsbereich kann aber auch zusätzlich zu dem ersten Leistungsbereich des Gasbrenners vorgesehen sein. In diesem Fall erfolgt im ersten Leistungsbereich das Einstellen der Brennerleistung durch Variieren des Gasstroms zu dem konstant brennenden Innenbrenner. Noch geringere Leistungen des Gasbrenners werden im Niedrigleistungsbereich erzielt, indem der Innenbrenner bei kleinster Flamme getaktet wird.

Zum Einstellen der Brennerleistung innerhalb des Niedrigleistungsbereichs ist das Taktverhältnis zwischen Einschaltzeit und Ausschaltzeit des Innenbrenners variabel.

Innerhalb des Niedrigleistungsbereichs ist der Gasstrom zu dem Innenbrenner auf den Minimalwert eingestellt.

Weitere Vorteile und Einzelheiten der Erfindung werden anhand der in den schematischen Figuren dargestellten Ausführungsbeispiele näher erläutert. Dabei zeigt
- Figur 1: einen Zweikreisbrenner mit einem Innenbrenner und einem Außenbrenner,
- Figur 2: eine Gasversorgungsschaltung,
- Figur 3: die Leistungskennlinie des Gasbrenners gemäß dem Stand der Technik,
- Figur 4: die Leistungskennlinie des Gasbrenners in einer erfindungsgemäßen Gaskochstelle,
- Figur 5: die Leistungsstufen des Gasbrenners gemäß einer ersten Ausführung der Erfindung,
- Figur 6: die Leistungsstufen des Gasbrenners gemäß einer zweiten Ausführung der Erfindung.

In Figur 1 ist ein als Zweikreis-Brenner ausgeführter Gasbrenner 1 dargestellt. Der Gasbrenner 1 umfasst einen Außenbrenner 2 mit Gasaustrittsöffnungen 3 sowie einen Innenbrenner 4 mit Gasaustrittsöffnungen 5. Der Außenbrenner 2 und der Innenbrenner 4 können unabhängig voneinander mit Gas versorgt werden.

Eine hierfür vorgesehene Gasversorgungseinheit 14 ist in Figur 2 dargestellt. Die Gasversorgungseinheit 14 umfasst eine Hauptgasleitung 6, in der ein Hauptgasventil 7 angeordnet ist. Von der Hauptgasleitung 6 zweigt hinter dem Hauptgasventil 7 eine Zweigleitung 8 zum Außenbrenner 2 sowie eine Zweigleitung 9 zum Innenbrenner 4 ab. In jeder der Zweigleitungen 8, 9 befindet sich ein Auf-Zu-Ventil 10, dass beispielsweise als Magnetventil ausgeführt sein kann, sowie ein Regelventil 11. Mit dem Regelventil 11 kann der Öffnungsquerschnitt der jeweiligen Zweigleitung 8, 9 und damit die Größe des Gasstroms zum Außenbrenner 2 bzw. zum Innenbrenner 4 stufenlos oder mehrstufig eingestellt werden. Die Regelventile 11 können beispielsweise mittels jeweils eines Schrittmotors angetrieben werden. Zusätzlich zur Einstellung des Öffnungsquerschnitts in jeder der Zweigleitungen 8, 9 ist es ebenfalls möglich, den Gasstrom in den Zweigleitungen 8 und/oder 9 zu takten. Dies bedeutet, dass der Gasstrom zum Außenbrenner 2 bzw. zum Innenbrenner 4 intervallweise vollständig unterbrochen und wieder geöffnet wird. Dies kann beispielsweise durch periodisches Öffnen und Schließen des Auf-Zu-Ventils 10 oder durch periodisches Öffnen und Schließen des Regelventils 11 in der entsprechenden Zweigleitung 8, 9 erfolgen. Die Ansteuerung des Hauptgasventils 7 sowie der Auf-Zu-Ventile 10 und der Regelventile 11 erfolgt mittels einer vorzugsweise elektronischen Steuerung 12, die über Steuerleitungen 13 mit den Ventilen 7, 10, 11 verbunden ist.

In Figur 3 ist die Leistungskennlinie eines Gasbrenners 1 in einer Gaskochstelle des Standes der Technik dargestellt. Auf der Rechtsachse des Diagramms sind die Leistungsstufen aufgetragen, wie sie von einer Bedienperson an einer geeigneten Benutzerschnittstelle ausgewählt werden können. Als Benutzerschnittstelle kommen beispielsweise ein gerasteter Drehknebel, plus/minus-Tasten oder ein Slider in Betracht. An der Hochachse des Diagramms ist die Leistungsabgabe des Gasbrenners 1 aufgetragen. Die Leistungskennlinie umfasst drei Bereiche, einen Niedrig-Leistungsbereich 20, einen ersten Leistungsbereich 21 und einen zweiten Leistungsbereich 22.

In dem Diagramm von links nach rechts betrachtet, beginnt der Einstellbereich des Gasbrenners 1 mit dem Niedrigleistungsbereich 20, in dem der Gasstrom zum Innenbrenner 4 zeitlich getaktet ist und der Gasstrom zum Außenbrenner 2 unterbrochen ist. Die unterschiedlichen Leistungsstufen innerhalb des Niedrig-Leistungsbereichs 20 werden dadurch erreicht, dass das Taktverhältnis zwischen Einschaltzeit und Ausschaltzeit des Innenbrenners 4 variiert wird. Während der Einschaltzeit des Innenbrenners 4 ist der Gasstrom zum Innenbrenner 4 auf einen Minimalwert eingestellt. Der Minimalwert des Gasstroms ist so bemessen, dass die Flammen am Innenbrenner 4 so klein wie möglich sind, ohne von selbst zu erlöschen.

Im ersten Leistungsbereich 21 ist der Gasstrom zum Innenbrenner 4 kontinuierlich geöffnet, während der Gasstrom zum Außenbrenner 2 weiterhin geschlossen ist. Die unterschiedlichen Leistungsstufen innerhalb des ersten Leistungsbereichs 21 werden dadurch erreicht, dass der Gasstrom zum Innenbrenner 4 schrittweise von dem Minimalwert zu einem Maximalwert erhöht wird.

Im Bereich des Übergangs vom ersten Leistungsbereich 21 auf den zweiten Leistungsbereich 22 wird der Außenbrenner 2 zugeschaltet. Die unterschiedlichen Leistungsstufen innerhalb des zweiten Leistungsbereichs 22 werden dadurch erreicht, dass der Gasstrom zu dem Außenbrenner 2 zwischen einem Minimalwert und einem Maximalwert variiert wird. Bei Gaskochstellen des Standes der Technik brennen im zweiten Leistungsbereich 22 die Flammen am Außenbrenner 2 kontinuierlich und ist der Gasstrom zu dem Innenbrenner 4 gleichbleibend auf den Maximalwert eingestellt.

Nachteilig an dieser Leistungskennlinie einer Gaskochstelle des Standes der Technik ist, dass im Bereich 15 des Übergangs vom ersten Leistungsbereich 21 auf den zweiten Leistungsbereich 22 ein Leistungssprung entsteht, der für die Bedienperson der Gaskochstelle überraschend sein kann. Darüber hinaus fehlt im Bereich 15 die Möglichkeit, die Leistungsabgabe des Gasbrenners 1 auf einen Zwischenwert einzustellen.

Figur 4 zeigt die Leistungskennlinie des Gasbrenners 1 einer erfindungsgemäßen Gaskochstelle, bei der im Bereich des Übergangs zwischen dem ersten Leistungsbereich 21 und dem zweiten Leistungsbereich 22 die Leistungskurve kontinuierlich verläuft und darüber hinaus, im Vergleich zu der Kurve gemäß Figur 3, in diesem Bereich eine Zwischenstufe vorhanden ist.

Die Funktionsweise der erfindungsgemäßen Gaskochstellen wird im Folgenden anhand der Figuren 5 und 6 erläutert. In diesen Diagrammen sind die Leistungsstufen des Gasbrenners 1 anhand eines Balkendiagramms verdeutlicht. Analog zu den Figuren 3 und 4 sind auf der Rechtsachse die von der Bedienperson mit der Benutzerschnittstelle wählbaren Leistungsstufen aufgetragen, und ist an der Hochachse die Leistungsabgabe des Gasbrenners 1 aufgetragen. Im zweiten Leistungsbereich 22 des Gasbrenners 1 sind die Balken in einen unteren Abschnitt und einen oberen Abschnitt geteilt. Der untere Abschnitt jedes Balkens gibt dabei die Leistungsabgabe des Innenbrenners 4 wieder, der obere Abschnitt des Balkens die Leistungsabgabe des Außenbrenners 2. Ein in Längsrichtung gestrichelter Balken bedeutet, dass der betreffende Gasbrenner 1 in einem zeitlich getakteten Modus betrieben wird. Die Höhe des Balkens gibt hier die Leistungsabgabe des Gasbrenners 1 während seiner Einschaltzeit wieder. Die über die Zeit gemittelte Gesamtleistung des Gasbrenners 1 ist im Bereich des betreffenden Balkens mittels eines horizontalen Strichs eingezeichnet.

Figur 5 beschreibt eine erste, bevorzugte Ausführungsform der Erfindung anhand der Leistungsstufen des Gasbrenners 1. Analog zum Stand der Technik wird im Niedrig-Leistungsbereich 20 der Innenbrenner 4 in zeitlich getaktetem Modus betrieben. Im ersten Leistungsbereich 21 wird der Gasstrom zum kontinuierlich brennenden Innenbrenner 4 schrittweise erhöht. Im zweiten Leistungsbereich 22 wird der Außenbrenner 2 zugeschaltet und der Gasstrom zum Außenbrenner 2 schrittweise erhöht.

Erfindungsgemäß ist in der ersten Stufe 16 des zweiten Leistungsbereichs 22 der Gasstrom zum Innenbrenner 4 auf einen kleineren Wert eingestellt als in den übrigen Stufen des zweiten Leistungsbereichs 22. Im vorliegenden Ausführungsbeispiel ist der Gasstrom zum Innenbrenner 4 in der Stufe 16 auf einen Minimalwert eingestellt. Der Gasstrom zum Außenbrenner 2 ist in der Stufe 16 ebenfalls auf einen Minimalwert eingestellt. Auf diese Weise wird in der Stufe 16 eine Leistungsabgabe des Gasbrenners 1 insgesamt erreicht, die größer ist als die größte Leistung innerhalb des ersten Leistungsbereichs 21 und kleiner als die Gesamtleistung des Gasbrenners 1 in der Leistungsstufe 17, bei welcher der Gasstrom zum Innenbrenner 4 auf einen Maximalwert eingestellt ist und der Gasstrom zum Außenbrenner 2 auf einen Minimalwert.

Figur 6 verdeutlicht die zweite Ausführung der Erfindung, bei der in der Leistungsstufe 16a eine vergleichbare Gesamtleistung des Gasbrenners 1 erzielt wird wie in der Ausführung gemäß Figur 5 in der Leistungsstufe 16. In der Leistungsstufe 16a ist der Gasstrom zum Innenbrenner 4 auf einen Maximalwert eingestellt. Gleichzeitig ist der Gasstrom zum Außenbrenner 2 auf einen Minimalwert eingestellt und darüber hinaus zeitlich getaktet. Das Taktverhältnis zwischen Einschaltzeit und Ausschaltzeit des Außenbrenners ist dabei so bemessen, dass die Gesamtleistung des Gasbrenners 1 in der Leistungsstufe 16a zwischen der höchsten Leistung im ersten Leistungsbereich 21 und der Gesamtleistung des Gasbrenners 1 in der nächsthöheren Leistungsstufe 17 liegt.

Bei beiden Ausführungsformen der Erfindung ist hinsichtlich der Leistungsabgabe des Gasbrenners 1 ein kontinuierlicher Übergang zwischen dem ersten Leistungsbereich 21 und dem zweiten Leistungsbereich 22 gewährleistet. Der Leistungsunterschied zwischen der höchsten Leistung im ersten Leistungsbereich 21 und der kleinsten Leistung im zweiten Leistungsbereich 22 entspricht im Wesentlichen dem Leistungsunterschied zwischen zwei Stufen innerhalb des zweiten Leistungsbereichs 22.

Eine alternative Variante der Erfindung sieht vor, die beiden oben beschriebenen Ausführungsformen der Erfindung zu kombinieren und damit im zweiten Leistungsbereich des Gasbrenners 1 sowohl ein Takten des Gasstroms zum Außenbrenner 2 als auch ein Variieren des Gasstroms zum Innenbrenner 4 zu ermöglichen. Möglich ist es dabei, wahlweise entweder den Gasstrom zum Außenbrenner 2 zu takten oder den Gasstrom zum Innenbrenner 4 zu variieren. Ebenfalls möglich ist es, gleichzeitig den Gasstrom zum Außenbrenner 2 zu takten und den Gasstrom zum Innenbrenner 4 zu variieren.

### Bezugszeichenliste

- 1: Gasbrenner
- 2: Außenbrenner
- 3: Gasaustrittsöffnungen
- 4: Innenbrenner
- 5: Gasaustrittsöffnungen
- 6: Hauptgasleitung
- 7: Hauptgasventil
- 8: Zweigleitung zum Außenbrenner
- 9: Zweigleitung zum Innenbrenner
- 10: Auf-Zu-Ventil
- 11: Regelventil
- 12: Steuerung
- 13: Steuerleitungen
- 14: Gasversorgungseinheit
- 15: Bereich
- 16a: Leistungsstufe
- 17: Leistungsstufe
- 20: Niedrig-Leistungsbereich
- 21: erster Leistungsbereich
- 22: zweiter Leistungsbereich

## Patentansprüche

1. Gaskochstelle mit einem Gasbrenner (1), der einen Innenbrenner (4) und mindestens einen Außenbrenner (2) umfasst, und einer Gasversorgungseinheit (14), die derart ausgeführt ist, dass
- in einem ersten Leistungsbereich (21) des Gasbrenners (1) der Gasstrom zu dem Innenbrenner (4) zumindest zeitweise geöffnet ist und der Gasstrom zu dem Außenbrenner (2) unterbrochen ist, und dass
- in einem zweiten Leistungsbereich (22) des Gasbrenners (1) der Gasstrom zu dem Innenbrenner (4) fortlaufend geöffnet ist und der Gasstrom zu dem Außenbrenner zumindest zeitweise geöffnet ist und der geöffnete Gasstrom zum Außenbrenner (2) zum Einstellen der Brennerleistung zwischen einem Minimalwert und einem Maximalwert variiert wird,
in dem zweiten Leistungsbereich (22) des Gasbrenners (1) zum Einstellen der Brennerleistung zusätzlich auch der Gasstrom zu dem Innenbrenner (4) zwischen einem Minimalwert und einem Maximalwert variiert wird, und dass der zweite Leistungsbereich (22) eine erste Leistungsstufe (16) und eine zweite Leistungsstufe (17) umfasst;
**dadurch gekennzeichnet, dass**
der erste Leistungsbereich (21) und der zweite Leistungsbereich (22) ineinander übergehen, und dass
in der ersten Stufe (16) der Gasstrom zu dem Innenbrenner (4) auf einen kleineren Wert eingestellt ist als in übrigen Stufen des zweiten Leistungsbereichs (22), derart, dass in der ersten Leistungsstufe (16) eine Leistungsabgabe des Gasbrenners (1) insgesamt erreicht wird, die größer ist als eine größte Leistung innerhalb des ersten Leistungsbereichs (21) und kleiner als eine Gesamtleistung des Gasbrenners (1) in der zweiten Leistungsstufe (17).

2. Gaskochstelle nach Anspruch 1, **dadurch gekennzeichnet, dass** bei der kleinsten Brennerleistung innerhalb des zweiten Leistungsbereichs (22) der Gasstrom zu dem Innenbrenner (4) kleiner ist als bei der größten Brennerleistung innerhalb des ersten Leistungsbereichs (21).

3. Gaskochstelle nach Anspruch 1 oder 2, **dadurch gekennzeichnet, dass** bei einer mittleren Brennerleistung innerhalb des zweiten Leistungsbereichs (22) der Gasstrom zu dem Innenbrenner (4) auf den Maximalwert eingestellt ist.

4. Gaskochstelle nach einem der Ansprüche 1 bis 3, **dadurch gekennzeichnet, dass** die Gasversorgungseinheit (14) derart ausgeführt ist, dass zumindest bei einer bestimmten Brennerleistung innerhalb des zweiten Leistungsbereichs (22) des Gasbrenners (1), insbesondere bei der kleinsten Brennerleistung innerhalb des zweiten Leistungsbereichs (22), der Gasstrom zum dem Außenbrenner (2) zeitlich getaktet ist.

5. Gaskochstelle nach Anspruch 4, **dadurch gekennzeichnet, dass** zum Einstellen der Brennerleistung innerhalb des zweiten Leistungsbereichs (22) das Taktverhältnis zwischen Einschaltzeit und Ausschaltzeit des Gasstroms zum Außenbrenner (2) variabel ist.

6. Gaskochstelle mit einem Gasbrenner (1), der einen Innenbrenner (4) und mindestens einen Außenbrenner umfasst, und einer Gasversorgungseinheit (14), die derart ausgeführt ist, dass
- in einem ersten Leistungsbereich (21) des Gasbrenners (1) der Gasstrom zu dem Innenbrenner (4) zumindest zeitweise geöffnet ist und der Gasstrom zu dem Außenbrenner (2) unterbrochen ist, und dass
- in einem zweiten Leistungsbereich (22) des Gasbrenners (1) der Gasstrom zu dem Außenbrenner (2) zumindest zeitweise geöffnet ist und der geöffnete Gasstrom zum Außenbrenner (2) zum Einstellen der Brennerleistung zwischen einem Minimalwert und einem Maximalwert variiert wird,
**dadurch gekennzeichnet, dass** die Gasversorgungseinheit (14) derart ausgeführt ist, dass zumindest bei der kleinsten Brennerleistung innerhalb des zweiten Leistungsbereichs des Gasbrenners (1) der Gasstrom zum dem Außenbrenner (2) zeitlich getaktet ist.

7. Gaskochstelle nach Anspruch 6, **dadurch gekennzeichnet, dass** bei einer mittleren und/oder bei einer hohen Brennerleistung innerhalb des zweiten Leistungsbereichs (22) der Gasstrom zu dem Außenbrenner (2) fortlaufend geöffnet ist.

8. Gaskochstelle nach Anspruch 6 oder 7, **dadurch gekennzeichnet, dass** zumindest bei der kleinsten Brennerleistung innerhalb des zweiten Leistungsbereichs (22) der geöffnete Gasstrom zu dem Außenbrenner (2) auf den Minimalwert eingestellt ist.

9. Gaskochstelle nach einem der Ansprüche 6 bis 8, **dadurch gekennzeichnet, dass** innerhalb des zweiten Leistungsbereichs (22) der Gasstrom zum dem Innenbrenner (4) fortlaufend geöffnet ist.

10. Gaskochstelle nach einem der Ansprüche 6 bis 9, **dadurch gekennzeichnet, dass** innerhalb des zweiten Leistungsbereichs (22) der geöffnete Gasstrom zum dem Innenbrenner (4) auf einen konstanten Wert, vorzugsweise auf einen Maximalwert eingestellt ist.

11. Gaskochstelle nach einem der Ansprüche 6 bis 10, **dadurch gekennzeichnet, dass** zum Einstellen der Brennerleistung innerhalb des zweiten Leistungsbereichs (22) das Taktverhältnis zwischen Einschaltzeit und Ausschaltzeit des Außenbrenners (2) variabel ist.

12. Gaskochstelle nach einem der Ansprüche 1 bis 11, **dadurch gekennzeichnet, dass** in dem ersten Leistungsbereich (21) des Gasbrenners (1) der geöffnete Gasstrom zu dem Innenbrenner (4) zwischen einem Minimalwert und einem Maximalwert variiert wird.

13. Gaskochstelle nach einem der Ansprüche 1 bis 12, **dadurch gekennzeichnet, dass** die Gasversorgungseinheit (14) derart ausgeführt ist, dass ein Niedrig-Leistungsbereich des Gasbrenners (1) vorgesehen ist, in dem der Gasstrom zu dem Innenbrenner (4) zeitlich getaktet ist und der Gasstrom zu dem Außenbrenner (2) unterbrochen ist.

14. Gaskochstelle nach einem der Ansprüche 1 bis 13, **dadurch gekennzeichnet, dass** zum Einstellen der Brennerleistung innerhalb des Niedrig-Leistungsbereichs (20) das Taktverhältnis zwischen Einschaltzeit und Ausschaltzeit des Innenbrenners (4) variabel ist.

15. Gaskochstelle nach einem der Ansprüche 1 bis 14, **dadurch gekennzeichnet, dass** innerhalb des Niedrig-Leistungsbereichs (20) der Gasstrom zu dem Innenbrenner (4) auf den Minimalwert eingestellt ist.

## Claims

1. Gas hotplate having a gas burner (1) which comprises an inner burner (4) and at least one outer burner (2), and a gas supply unit (14) which is designed such that
- in a first power range (21) of the gas burner (1) the gas flow to the inner burner (4) is at least temporarily open and the gas flow to the outer burner (2) is interrupted, and that
- in a second power range (22) of the gas burner (1) the gas flow to the inner burner is continuously open and the gas flow to the outer burner is at least temporarily open and the open gas flow to the outer burner (2) is varied to adjust the burner power between a minimum value and a maximum value,
in the second power range (22) of the gas burner (1) the gas flow to the inner burner (4) is additionally also varied between a minimum value and a maximum value to adjust the burner power, and that
the second power range (22) comprises a first power stage (16) and a second power stage (17);
**characterised in that**
the first power range (21) and the second power range (22) merge into one another, and that
in the first stage (16) the gas flow to the inner burner (4) is adjusted to a smaller value than in other stages of the second power range (22), such that in the first power stage (16) a power output of the gas burner (1) is achieved overall which is greater than a greatest power within the first power range (21) and smaller than an overall power of the gas burner (1) in the second power stage (17).

2. Gas hotplate according to claim 1, **characterised in that** at the smallest burner power within the second power range (22) the gas flow to the inner burner (4) is smaller than at the greatest burner power within the first power range (21).

3. Gas hotplate according to claim 1 or 2, **characterised in that** at a mean burner power within the second power range (22) the gas flow to the inner burner (4) is adjusted to the maximum value.

4. Gas hotplate according to one of claims 1 to 3, **characterised in that** the gas supply unit (14) is designed such that at least at a certain burner power within the second power range (22) of the gas burner (1), in particular at the smallest burner power within the second power range (22), the gas flow to the outer burner (2) is timed.

5. Gas hotplate according to claim 4, **characterised in that** to adjust the burner power within the second power range (22) the clock ratio between on time and off time of the gas flow to the outer burner (2) is variable.

6. Gas hotplate having a gas burner (1), which comprises an inner burner (4) and at least one outer burner, and a gas supply unit (14) which is designed such that
- in a first power range (21) of the gas burner (1) the gas flow to the inner burner (4) is at least temporarily open and the gas flow to the outer burner (2) is interrupted, and that
- in a second power range (22) of the gas burner (1) the gas flow to the outer burner is at least temporarily open and the open gas flow to the outer burner (2) is varied to adjust the burner power between a minimum value and a maximum value,
**characterised in that** the gas supply unit (14) is designed such that at least at the smallest burner power within the second power range (22) of the gas burner (1) the gas flow to the outer burner (2) is timed.

7. Gas hotplate according to claim 6, **characterised in that** at a mean and/or at a high burner power within the second power range (22) the gas flow to the outer burner (2) is continuously open.

8. Gas hotplate according to claim 6 or 7, **characterised in that** at least at the smallest burner power within the second power range (22) the open gas flow to the outer burner (2) is adjusted to the minimum value.

9. Gas hotplate according to one of claims 6 to 8, **characterised in that** within the second power range (22) the gas flow to the inner burner (4) is continuously open.

10. Gas hotplate according to one of claims 6 to 9, **characterised in that** within the second power range (22) the open gas flow to the inner burner (4) is adjusted to a constant value, preferably to a maximum value.

11. Gas hotplate according to one of claims 6 to 10, **characterised in that** to adjust the burner power within the second power range (22) the clock ratio between on time and off time of the outer burner (2) is variable.

12. Gas hotplate according to one of claims 1 to 11, **characterised in that** in the first power range (21) of the gas burner (1) the open gas flow to the inner burner (4) is varied between a minimum value and a maximum value.

13. Gas hotplate according to one of claims 1 to 12, **characterised in that** the gas supply unit (14) is designed such that a low-power range of the gas burner (1) is provided, in which the gas flow to the inner burner (4) is timed and the gas flow to the outer burner (2) is interrupted.

14. Gas hotplate according to one of claims 1 to 13, **characterised in that** to adjust the burner power within the low-power range (20) the clock ratio between on time and off time of the inner burner (4) is variable.

15. Gas hotplate according to one of claims 1 to 14, **characterised in that** within the low-power range (20) the gas flow to the inner burner (4) is set to the minimum value.

## Revendications

1. Poste de cuisson à gaz avec un brûleur à gaz (1), qui comprend un brûleur intérieur (4) et au moins un brûleur extérieur (2), et une unité d'alimentation en gaz (14), exécutée de telle sorte que
- dans une première plage de puissance (21) du brûleur à gaz (1) le flux de gaz vers le brûleur intérieur (4) est ouvert au moins par intermittence et le flux de gaz vers le brûleur extérieur (2) est interrompu, et en ce que
- dans une deuxième plage de puissance (22) du brûleur à gaz (1) le flux de gaz vers le brûleur intérieur (4) est ouvert en permanence et le flux de gaz vers le brûleur extérieur est ouvert au moins par intermittence et le flux de gaz ouvert vers le brûleur extérieur (2) est modifié entre une valeur minimale et une valeur maximale pour le réglage de la puissance du brûleur ; dans la deuxième plage de puissance (22) du brûleur à gaz (1) le flux de gaz vers le brûleur intérieur (4) est également modifié entre une valeur minimale et une valeur maximale pour le réglage de la puissance du brûleur, et en ce que la deuxième plage de puissance (22) comprend un premier niveau de puissance (16) et un deuxième niveau de puissance (17) ;
**caractérisé en ce que** la première plage de puissance (21) et la deuxième plage de puissance (22) se chevauchent, et **en ce que** dans le premier niveau (16), le flux de gaz vers le brûleur intérieur (4) est réglé selon une valeur inférieure à celle des autres niveaux de la deuxième plage de puissance (22), de telle sorte que dans le premier niveau de puissance (16) une puissance fournie du brûleur à gaz (1) supérieure à une puissance la plus élevée dans la première plage de puissance (21) et inférieure à une puissance totale du brûleur à gaz (1) dans le deuxième niveau de puissance (17) est globalement atteinte.

2. Poste de cuisson à gaz selon la revendication 1, **caractérisé en ce que** pour la plus petite puissance de brûleur dans la deuxième plage de puissance (22), le flux de gaz vers le brûleur intérieur (4) est inférieur à celui de la puissance de brûleur la plus élevée dans la première plage de puissance (21).

3. Poste de cuisson à gaz selon la revendication 1 ou 2, **caractérisé en ce que** pour une puissance de brûleur moyenne dans la deuxième plage de puissance (22), le flux de gaz vers le brûleur intérieur (4) est réglé selon la valeur maximale.

4. Poste de cuisson à gaz selon l'une des revendications 1 à 3, **caractérisé en ce que** l'unité d'alimentation en gaz (14) est exécutée de telle sorte que le flux de gaz vers le brûleur extérieur (2) soit cadencé dans le temps au moins pour une puissance de brûleur déterminée dans la deuxième plage de puissance (22) du brûleur à gaz (1), en particulier pour la plus petite puissance de brûleur dans la deuxième plage de puissance (22).

5. Poste de cuisson à gaz selon la revendication 4, **caractérisé en ce que** pour le réglage de la puissance de brûleur dans la deuxième plage de puissance (22), le rapport de cadencement entre la durée d'activation et la durée de désactivation du flux de gaz vers le brûleur extérieur (2) est variable.

6. Poste de cuisson à gaz avec un brûleur à gaz (1), qui comprend un brûleur intérieur (4) et au moins un brûleur extérieur, et une unité d'alimentation en gaz (14), exécutée de telle sorte que
- dans une première plage de puissance (21) du brûleur à gaz (1) le flux de gaz vers le brûleur intérieur (4) est ouvert au moins par intermittence et le flux de gaz vers le brûleur extérieur (2) est interrompu, et en ce que
- dans une deuxième plage de puissance (22) du brûleur à gaz (1), le flux de gaz vers le brûleur extérieur (2) est ouvert au moins par intermittence et le flux de gaz ouvert vers le brûleur extérieur (2) est modifié entre une valeur minimale et une valeur maximale pour le réglage de la puissance du brûleur,
**caractérisé en ce que** l'unité d'alimentation en gaz (14) est exécutée de telle sorte que le flux de gaz vers le brûleur extérieur (2) soit cadencé dans le temps au moins pour la plus petite puissance de brûleur dans la deuxième plage de puissance du brûleur à gaz (1).

7. Poste de cuisson à gaz selon la revendication 6, **caractérisé en ce que** le flux de gaz vers le brûleur extérieur (2) est ouvert en continu pour une puissance de brûleur moyenne et/ou élevée dans la deuxième plage de puissance (22).

8. Poste de cuisson à gaz selon la revendication 6 ou 7, **caractérisé en ce qu'**au moins pour la plus petite puissance de brûleur dans la deuxième plage de puissance (22), le flux de gaz ouvert vers le brûleur extérieur (2) est réglé selon la valeur minimale.

9. Poste de cuisson à gaz selon l'une des revendications 6 à 8, **caractérisé en ce que** le flux de gaz vers le brûleur intérieur (4) est ouvert en permanence dans la deuxième plage de puissance (22).

10. Poste de cuisson à gaz selon l'une des revendications 6 à 9, **caractérisé en ce que** dans la deuxième plage de puissance (22), le flux de gaz ouvert vers le brûleur intérieur (4) est réglé selon une valeur constante, de préférence selon une valeur maximale.

11. Poste de cuisson à gaz selon l'une des revendications 6 à 10, **caractérisé en ce que** pour le réglage de la puissance de brûleur dans la deuxième plage de puissance (22), le rapport de cadencement entre la durée d'activation et la durée de désactivation du brûleur extérieur (2) est variable.

12. Poste de cuisson à gaz selon l'une des revendications 1 à 11, **caractérisé en ce que** dans la première plage de puissance (21) du brûleur à gaz (1), le flux de gaz ouvert vers le brûleur intérieur (4) est modifié entre une valeur minimale et une valeur maximale.

13. Poste de cuisson à gaz selon l'une des revendications 1 à 12, **caractérisé en ce que** l'unité d'alimentation en gaz (14) est exécutée de telle sorte qu'une plage à faible puissance du brûleur à gaz (1) est prévue, dans laquelle le flux de gaz vers le brûleur intérieur (4) est cadencé dans le temps et le flux de gaz vers le brûleur extérieur (2) est interrompu.

14. Poste de cuisson à gaz selon l'une des revendications 1 à 13, **caractérisé en ce que** pour le réglage de la puissance de brûleur dans la plage à faible puissance (20), le rapport de cadencement entre la durée d'activation et la durée de désactivation du brûleur intérieur (4) est variable.

15. Poste de cuisson à gaz selon l'une des revendications 1 à 14, **caractérisé en ce que** dans la plage à faible puissance (20), le flux de gaz vers le brûleur intérieur (4) est réglé selon la valeur minimale.
